# EUROPÄISCHE PATENTSCHRIFT

(11) **EP 0 209 761 B1**
(45) Veröffentlichungstag und Bekanntmachung des Hinweises auf die Patenterteilung: **19.04.1989**
(21) Anmeldenummer: 86108860.7
(22) Anmeldetag: 30.06.1986
(51) Int. Cl.: F42B 13/50, F42B 15/053

(54) **Flugkörper mit ausschwenkbaren Gleitflügeln**
Missile with erectable wings
Missile à ailettes déployables

(30) Priorität: 03.07.1985 DE 3523769
(43) Veröffentlichungstag der Anmeldung: 28.01.1987
(73) Patentinhaber: DIEHL GMBH & CO., 90478 Nürnberg (DE)
(72) Erfinder: Steuer, Raimar, D-8566 Leinburg (DE)
(74) Vertreter: Hofmann, Gerhard, Dipl.-Ing. Patentassessor

(56) Entgegenhaltungen:
- DE-A- 2 920 347
- GB-A- 1 597 098
- GB-A- 2 059 023
- GB-A- 2 149 481
- US-A- 4 364 531

## Beschreibung

Die Erfindung betrifft einen Flugkörper gemäß dem Oberbegriff des Anspruches 1.

Ein solcher Flugkörper ist aus der GB-A-1 597 098 bekannt. Im jeweiligen Längsschlitz von achsparallel auf der Flugkörper-Hülle vorgesehenen Anbauten sind zwei in Ansicht streifenförmige, stirnseitig aneinander angelenkte Teilflügelflächen unterbringbar, von der die rückwärtige am Flugkörper-Rumpf angelenkt und die vordere längs des Flugkörper-Rumpfes verschiebbar gehaltert ist. Daraus resultiert, daß beim Ausklappen des rückwärtigen Teilflügels der vordere Teilflügel, den rückwärtigen überlappend, ebenfalls ausgestellt wird. Das ergibt allerdings nur eine sehr kleine und damit flugdynamisch sehr unbefriedigende Gleitflügel-Fläche. Deren rückwärtige Ausstellanlenkung ist konstruktiv nachteilig in Bezug auf die Lage des Schwerpunktes eines üblichen Flugkörpers gattungsgemäßer Art und auch in Bezug auf regelmäßig hinter den Gleitflügeln angeordnete Steuerruder.

Die Erfindung betrifft nämlich insbesondere einen Submunitions-Flugkörper der Art, wie er aus der Zeitschrift DEFENSE ELECTRONICS, Heft Juni 1984, Bildunterschrift auf Seite 102, als endphasenlenkbares Projektil bekannt ist, das aus einer Träger-Rakete ausgestoßen wird, die sich im ballistischen Flug mit Überschallgeschwindigkeit einem Zielgebiet angenähert hat. Um mittels eines Suchzünder-Suchkopfes in der Submunition ein zu bekämpfendes gepanzerter Ziel zu akquirieren, wird der jeweilige Submunitions-Flugkörper nach dem Träger-Ausstoß mittels einer eingebauten vorprogrammierten Steuerung in eine langgestreckte Gleitbahn etwa parallel zur Erdoberfläche eingesteuert.

Dafür ist er, im Interesse hoherflugdynamischer Leistungen - also insbesondere eines stabilen und langen Such-Gleitfluges - außer mit Steuerrudern für die Manöver der Endphasen-Zielansteuerung auch mit Stabilisierungs-Flügeln ausgestattet, die im wesentlichen nur Tragflächen-Wirkung zu haben brauchen, also insbesondere nicht zu Manövrierzwecken relativ zur Flugkörper-Längsachse angestellt oder sonstwie verschwenkt werden müssen. Aus Raumgründen müssen diese Flügel jedoch während der Submunitions-Verbringung im Träger an den Submunitions-Rumpf herangeklappt sein, wie es als solches aus der schon zitierten GB-A-1 597 098 grundsätzlich vorbekannt ist. Denn eine Aufnahme innerhalb der Peripherie des Flugkörper-Rumpfes ist nicht möglich, weil der Innenraum des Rumpfes durch die elektronischen Aggregate und durch den Gefechtskopf bereits optimal ausgenutzt ist. Anzustreben sind andererseits Gleitflügel, die aufgrund ihrer großen Fläche und ihrer Positionierung am Rumpf eine hohe aerodynamische Leistung erbringen. Als großflächig ausstellbare Gleitflügel können deshalb Textilflügel vorgesehen sein, wie sie aus der GB-A-2 059 023 vorbekannt sind. Flugdynamisch günstiger ist es jedoch, solchen aufspannbaren Textilflügeln mit einem möglichst großen Querschnittsbereich eine aerodynamisch optimierte Querschnittsform zu geben, wie es in der GB-A-2 149 481 näher beschrieben ist. Grundsätzlich können jedoch auch ausstellbare Faltflügel vorgesehen sein, die etwa gemäß der US-A-4 364 531 konzipiert sind; wobei dort jedoch kinematisch extrem ungünstige Verhältnisse herrschen, da nur ein Anbau von radial extrem kleiner Abmessung vorgesehen und für die teleskopartige Flügel-Entfaltung auf einen Aufblas-Ballon zurückgegriffen ist.

In Erkenntnis dieser Gegebenheiten liegt der Erfindung die Aufgabe zugrunde, einen Flugkörper gattungsgemäßer Art mit ausstellbaren Flügeln für günstigere Flugeigenschaften auszustatten.

Diese Aufgabe wird erfindungsgemäß dadurch gelöst, daß der gattungsgemäße Flugkörper gemäß dem Kennzeichnungsteil des Anspruches 1 ausgestattet ist.

Damit greift diese Lösung auf die bereits in der eingangs zitierten Vorveröffentlichung gezeigten Verhältnisse insoweit zurück, als die Packung von Flugkörpern innerhalb einer Hülle in der Längsschnitt-Querebene eines jeden Flugkörpers parallel zu seinem Rumpf einen anderweitig nicht belegten Freiraum aufweist. In diesen Freiraum hinein können sich Anbauten auf dem Flugkörper-Rumpf, sogenannte Fairings, erstrecken, die jeweils einen ausstellbaren Faltflügel aufnehmen. Nach vorliegender Erfindung ist die Auslegung der Faltflügel in Bezug auf die Anbauten und deren Orientierung am Rumpf nun so optimiert, daß sich trotz der beschränkten Abmessungsvorgaben extrem leistungsfähige Gleitflügel ausstellen lassen, weil diese nun eine große aerodynamisch wirksame Flügelfläche aufweisen und trotz Anordnung in optimierter Position bezüglich des Flugkörper-Rumpfes den anzustrebenden Freiraum vor den Heckrudern gewährleisten.

Die Wölbung dieser Fläche ist bei einer einfaltbaren Bespannung in Form einer flexiblen Hülle in ihrer Querschnittsgeometrie weitgehend durch den Querschnitt eines profilierten Vorderholmes bestimmt, der an die jeweiligen Flügel-Anbauten angelenkt ist und der in an den Rumpf herangeklappter Stellung in einer Nut mechanisch stabil aufgenommen wird, die sich außerhalb des Submunitions-Rumpfes, nämlich in den Anbauten, erstreckt. Dadurch ist kein Eingriff in den Rumpf selbst und somit keine Beeinflussung des Nutzraumes der Submunition gegeben. Die Anbauten lassen sich konstruktiv nahezu beliebig in Längsrichtung des Submunitions-Rumpfes verschieben, um eine günstige Position des aerodynamisch wirksamen Angriffspunktes des ausgestellten Flügels bezüglich der Lage des Flugkörper-Schwerpunktes sicherzustellen, also die Flugeigenschaften optimieren zu können. Dabei ist nur sicherzustellen, daß die Hinterkanten des ausgestellten Flügels und der Anbauten einen hinreichenden Abstand längs des Rumpfes bis zur Vorderkante der Steuerruder im Heckbereich des Rumpfes einhalten, damit hier reguläre Anströmungsverhältnisse gewährleistet bleiben.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung eines in der Zeichnung unter Beschränkung auf das Wesentliche stark abstrahiert und nicht ganz . maßstabsgerecht skizzierten bevorzugten Ausführungsbeispiels zur erfindungsgemäßen Lösung.

Es zeigt:
Fig. 1 in abgebrochener QuerschnittsDarstellung die Anordnung eines von mehreren Submunitions-Flugkörpern innerhalb einer Träger-Hülle und
Fig. 2 in Draufsicht einen Flugkörper gemäß Fig. 1 mit ausgestellten Flügeln und Steuerrudern.

Innerhalb der Hülle 1 eines Submunitions-Trägers 2, vorzugsweise einer Artillerie-Rakete, sind in einer Längsschnittsebene mehrere Submunitions-Flugkörper 3 einander peripher benachbart längs der Innenmantelfläche der Hülle 1 angeordnet, die über einem Zielgebiet zur Bekämpfung dort ausgemachter oder erwarteter gepanzerter Ziele nach Aufsprengen der Hülle 1 radial ausgestoßen werden. Über eine eingebaute vorprogrammierte Steuerungseinrichtung werden die einzelnen Submunitions-Flugkörper 3 in eine Gleitbahn eingesteuert, die sich etwa parallel zur Erdoberfläche erstreckt, um das Zielgebiet mit einem Suchzünder-Suchkopf periodisch quer zur Flugrichtung längs eines parallel zur Flugrichtung sich erstreckenden Streifens nach einem zu bekämpfenden Zielobjekt abzusuchen, das dann unter Verlassen der Gleitflugbahn - wie in der DE-A-3 303 763 näher beschrieben in möglichst steilem Zielanflug - angegriffen wird.

Im Interesse möglichst hoher Gleitflugleistung, und günstiger Manövrierbarkeit mittels seiner Ruder 7, ist der Flugkörper 3 mit ausstellbaren Gleitflügeln 4 ausgestattet. Zur Raumersparnis sind sie während der Verbringung im Träger 2 an den Rumpf 5 des Flugkörpers 3 herangeklappt, und erst nach dem Ausstoß aus dem Verbringung-Träger 2 werden sie in die in Fig. 2 gezeigte Funktionsstellung ausgefahren. Der Manövrierung (Flugbahnsteuerung) dienen die im Heckbereich 6 verschwenbar angelenkten Steuerruder 7, die um Klappachsen 8 aus Nuten 9 in der Struktur des Rumpfes 5 herausklappbar sind, wenn der Träger 2 seine Submunitions-Flugkörper 3 ausgestoßen hat.

Im Flugkörper-Rumpf 5 vor dem Heckbereich 6 ist jedoch nicht der notwendige Raum für die Aufnahme etwa einklappbarer Flügel 4 verfügbar, die eine wesentlich größere Flächenausdehnung als die Steuerruder 7 aufweisen und deren Wurzelbereich 10 sich wesentlich über den jenigen Teil des Rumpfes 5 erstreckt, der durch die Suchzünder-Signalverarbeitung und Steuerungs-Hilfsgeräte sowie insbesondere auch durch die panzerbrechende Submunitions-Wirkladung belegt ist.

Deshalb sind zur Halterung und Einklapp-Aufnahme der Flügel 4 einander diametral gegenüber etwa längs einer Erzeugenden der Mantelfläche des Rumpfes 5, und damit etwa parallel zu seiner Längsachse 11, zwei. Anbauten 12, auch als sogenannte fairings bezeichnet, vorgesehen. Bezogen auf die Anordnung der Submunitions-Flugkörper 3 in ihrem Träger 2 (siehe Fig. 1) liegen diese Anbauten 12 somit gerade in einer Ebene, in der beiderseits des Flugkörper-Rumpfes 5 ein freier Abstandsraum 13 zur jeweils benachbarten Innenmantelfläche der Träger-Hülle 1 gegeben ist (wie sich aus der Einbeschreibung eines kleinen Kreises in einen wesentlich größeren Kreis geometrisch ohne weiteres ergibt). Bei entsprechender Auslegung der Durchmesser von Flugkörper 3 zu Träger 2 kann die radiale Breite 14 nahezu die Hälfte des Durchmessers des Flugkörper-Rumpfes 5 ausmachen. Die achsparallele Länge 15 richtet sich nach aerodynamischen Gegebenheiten in Hinblick auf die Geometrie des Flugkörper-Rumpfes 5 und nach der Geometrie der ausgestellten Flügel 4, die an oder kurz hinter dem rückwärtigen Ende der Anbauten 12 an den Rumpf 5 gefesselt sind. Es müssen die Anbauten 12, für ausreichend ungestörte Anströmung der Steuerruder 7 längs des Flugkörper-Rumpfes 5, einen hinreichenden lichten Abstand 16 freilassen; im übrigen aber können sie längs des Flugkörper-Rumpfes 5 in der aerodynamisch günstigsten Position (in der der aerodynamisch wirksame Flügel-Angriffspunkt axial wenigstens geringfügig hinter dem Schwerpunkt des Flugkörpers 3 liegt) gewählt werden. Ebenfalls aus strömungstechnischen Gründen verläuft die vordere Stirn 17 der Anbauten 12 abgeschrägt in die Außenkontur des Flugkörper-Rumpfes 5 über.

Die Anbauten 12 dienen also der verschwenkbaren Halterung von Falt-Flügeln 4, die in angelegter Stellung in Nuten 18 hineingeklappt sind, welche sich nicht noch aus den Anbauten 12 heraus ins Innere des Rumpfes 5 hinein erstrecken.

Bevorzugt handelt es sich bei den Falt-Flügeln 4 jeweils um einen aerodynamisch profilierten Vorderholm 19, um den eine flexible Hülle 20, beispielsweise Segeltuch, geführt ist, die bei ausgeschwenktem Vorderholm 19 rückwärtig von einem Hinterholm 21 oder einem Seil 22 gespannt ist; wie in der DE-A3 340 501 für einen ähnlichen Stoff-Faltflügel näher beschrieben. Für das Ausspreizen des am freien Ende 23 des Voderholms 19 angelenkten Hinterholms 21 kann gemäß DE-A-3 340 501 im Wurzelbereich 10 ein Kniegelenkhebel oder gemäß DE-A-3 403 573.7 ein im Bereiche der Vorderholm-Schwenkachse 24 angelenkter Schwenkstab (in der Zeichnung nicht näher berücksichtigt) vorgesehen sein; wenn die Hülle 20 nicht mittels eines Spannseiles 22 gestrafft wird. Die Breite des Vorderholms 19 ist im Interesse möglichst weitgehender Profilierungs-Vorgabe für die Wölbung der Hülle 20 so groß wie möglich gewählt und damit angenähert so groß, wie die radiale Breite 14 der Anbauten 12, die in ihrer Nut 18 neben dem Vorderholm 19 auch den eventuell vorhandenen Hinterholm 21 (und gegebenenfalls auch die eingefaltete Hülle 20) des jeweiligen Flügels 4 aufnehmen.

Ebenfalls im Interesse einer möglichst großen wirksamen Fläche des Flügels 4 ist die Länge des im Querschnitt aerodynamisch profilierten Vorderholmes 19 nicht auf die axiale Länge 15 der Anbauten 12 beschränkt. Denn während der Verstauung des Submunitions-Flugkörpers 3 in seinem Träger 2 stört es nicht, wenn der an den Rumpf 5 herangeklappte Vorderholm 19 - wie in Fig. 2 gestrichelt berücksichtigt-rückwärtig aus den Anbauten 12 herausragt und sich bis in den Bereich der Heck-Ruder 7 erstreckt - wenn nur bei ausgeklapptem Flügel 4 ein ausreichender lichter Abstand 16 längs des Rumpfes 5 gewährleistet ist.

Der Falt-Flügel 4 kann aber auch gemäß DE-A-3 417 082.0 ausgebildet sein, also die Bauform von flachen kastenförmigen, teleskopartig ineinander verschiebbaren Lamellen aufweisen, die beim Ausklappen des Vorderholmes 19 um seine Schwenk-Achse 24 auseinandergefahren werden, um die aerodynamisch geformte Flügelfläche aus den Querschnittsformen der aufeinanderfolgenden Lamellen zusammenzusetzen.

## Patentansprüche

1. Flugkörper (3) mit aus Längs-Nuten (18) in achsparallelen Anbauten (12) auf dem Flugkörper-Rumpf (5) ausschwenkbaren Flügeln (4), deren jeweiliger Vorderholm etwa die Breite (14) der Anbauten (12) aufweist,
dadurch gekennzeichnet,
daß die Anbauten (12) eine radiale Breite (14) von fast der Hälfte des Durchmessers des Flugkörper-Rumpfes (5) aufweisen, in die jeweils ein, in ausgeschwenkter Stellung großflächig gewölbter, Flügel (4) mit einem aerodynamisch profilierten, im vorderen Bereich der Anbauten (12) angelenkten Vorderholm (19) eingeklappt ist, und daß längs des Flugkörper-Rumpfes (5) vom rückseitigen Ende der Anbauten (12) bzw. des ausgestellten Flügels (4) ein lichter Anström-Abstand (16) zu Heck-Rudern (7) am Flugkörper-Rumpf (5) gegeben ist, in den der eingeklappte Flügel-Vorderholm (19), über das rückwärtige Ende der Anbauten (12) hinaus, hineinragt.

2. Flugkörper nach Anspruch 1,
dadurch gekennzeichnet,
daß sein Rumpf (5) abgeschrägt in die vordere Stirn (17) der Anbauten (12) übergeht, die längs des Rumpfes (5) in optimierter Lage hinsichtlich des aerodynamischen Flügelangriffspunktes des ausgestellten Flügels (4) bezüglich des Flugkörper-Schwerpunktes positioniert sind.

3. Flugkörper nach Anspruch 1 oder 2,
dadurch gekennzeichnet,
daß jeder Flügel mit einer seinen Vorderholm (19) umspannenden flexiblen Hülle (20) ausgestattet ist.

4. Flugkörper nach Anspruch 3,
dadurch gekennzeichnet,
daß die Hülle (20) von einem Hinterholm (21) gespannt ist.

5. Flugkörper nach Anspruch 3,
dadurch gekennzeichnet,
daß die Hülle (20) von einem rückwärtigen Seil (22) zwischen dem freien Ende (23) des Vorderholmes (19) und dem Flugkörper-Rumpf (5) gespannt ist.

6. Flugkörper nach einem der Ansprüche 3 bis 5,
dadurch gekennzeichnet,
daß jeder Flügel (4) in seinem Wurzelbereich (10) mit einer Spanneinrichtung in Form einer Kniegelenk-Wurzelstrebe ausgestattet ist.

7. Flugkörper nach einem der Ansprüche 3 bis 5,
dadurch gekennzeichnet,
daß jeder Flügel (4) in seinem Wurzelbereich (10) mit einer Spanneinrichtung in Form einer Schwenkhebel-Wurzelstrebe ausgestattet ist.

8. Flugkörper nach einem der Ansprüche 1 oder 2,
dadurch gekennzeichnet,
daß jeder Flügel (4) sich im ausgestellten Zustand aus den Teilprofilen von teleskopartig auseinanderfahrbaren Lamellenkästen zusammensetzt.

## Claims

1. A flying body (3) having wings (4) which can be swung-out out of longitudinal grooves (18) in axially-parallel extensions (12) on the fuselage (5) of the flying body and the respective front spar of which has approximately the width (14) of the extensions (12), characterised in that the extensions (12) have a radial width (14) of almost half the diameter of the fuselage (5) of the flying body, into which respectively a wing (4) which is arched over a large area in the swung-out position and which has an aerodynamically profiled front spar (19) which is hinged in the front region of the extensions (12) is swung, and in that along the fuselage (5) of the flying body from the rearward end of the extensions (12) or respectively of the deployed wing (4) a clear incident-flow spacing (16) from tail rudders (7) on the fuselage (5) of the flying body is afforded, into which the swung-in wing front spar (19) projects, beyond the rearward end of the extensions (12).

2. A flying body according to claim 1, characterised in that its fuselage (5) merges bevelled into the front face (17) of the extensions (12), which are positioned along the fuselage (5) in an optimised position with regard to the aerodynamic wing attack point of the deployed wing (4) with respect to the centre of gravity of the flying body.

3. A flying body according to claim 1 or 2, characterised in that each wing is equipped with a flexible covering (20) which spans its front spar (19).

4. A flying body according to claim 3, characterised in that the covering (20) is tensioned by a rear spar (21).

5. A flying body according to claim 3, characterised in that the covering (20) is tensioned by a rearward line (22) between the free end (23) of the front spar (19) and the fuselage (5) of the flying body.

6. A flying body according to one of claims 3 to 5, characterised in that each wing (4) is equipped in its root region (10) with a gripping device in the form of a knuckle-joint root strut.

7. A flying body according to one of claims 3 to 5, characterised in that each wing (4) is equipped in its root region (10) with a gripping device in the form of a rocking-lever root strut.

8. A flying body according to one of claims 1 or 2, characterised in that each wing (4) is composed in the deployed state of the partial profiles of lamellae boxes which can be spread telescopically.

## Revendications

1. Missile (3) comprenant des ailes (4) déployables hors de gorges longitudinales (18) dans des superstructures (12) à axes parallèles situées sur le fuselage du missile (5), ailes dont chaque longeron avant présente approximativement la largeur (14) des superstructures (12),
caractérisé en ce que
les superstructures (12) présentent une largeur radiale (14) de presque la moitié du diamètre du fuselage de missile (5), superstructures dans lesquelles est repliée une aile (4) de grande surface, cambrée, en position déployée, avec un longeron avant (19) profilé aérodynamiquement, articulé dans la zone avant des superstructures (12), et en ce que, le long du fuselage de missile (5), il est disposé un écartement libre (16) pour le flux pour les gouvernes de queue (7) du fuselage de missile, depuis l'extrémité arrière des superstructures (12), respectivement de l'aile (4) sortie, espacé libre dans lequel le longeron avant d'aile (19) replié émerge, par l'extrémité arrière des superstructures (12).

2. Missile selon la revendication 1,
caractérisé en ce que
son fuselage (3) se transforme de manière biseautée en la pointe (17) avant des superstructures (12), positionnée le long du fuselage (5) en position optimale par rapport au point d'attaque aérodynamique d'aile de l'aile (4) sortie, par rapport au centre de gravité du missile.

3. Missile selon la revendication 1 ou 2,
caractérisé en ce que
chaque aile est équipée d'une enveloppe (20) tendue autour de son longeron avant (19).

4. Missile selon la revendication 3,
caractérisé en ce que
l'enveloppe (20) est tendue par un longeron arriére (21).

5. Missile selon la revendication 3,
caractérisé en ce que
l'enveloppe (20) est tendue par un câble (22) arrière situé entre l'extrémité libre (23) du longeron avant (19) et le fuselage de missile (5).

6. Missile selon l'une des revendications 3 à 5,
caractérisé en ce que
chaque aile (4) est équipée dans sa zone d'emplanture (10) d'un dispositif de fixation ayant la forme d'un montant d'emplanture à bielle de genouillère.

7. Missile selon l'une des revendications 3 à 5,
caractérisé en ce que
chaque aile (4) est équipée dans sa zone d'emplanture (10) d'une dispositif de fixation ayant la forme d'un montant d'emplanture à bras mobile.

8. Missile selon l'une des revendications 1 ou 2,
caractérisé en ce que
chaque aile (4), à l'état sortie, se compose des profilés partiels de boîtes à lamelles extractibles les unes des autres téléscopiquement.
